# EUROPÄISCHE PATENTSCHRIFT

(11) **EP 1 267 119 B1**
(45) Veröffentlichungstag und Bekanntmachung des Hinweises auf die Patenterteilung: **02.01.2008**
(21) Anmeldenummer: 02012948.2
(22) Anmeldetag: 11.06.2002
(51) Int. Cl.: F21V 21/02

(54) **Anbauleuchte**
Built-on lamp
Lamp en saillie

(30) Priorität: 11.06.2001 DE 20109747 U
(43) Veröffentlichungstag der Anmeldung: 18.12.2002
(73) Patentinhaber: Zumtobel Lighting GmbH, 6850 Dornbirn (AT)
(72) Erfinder: Ertlschweiger, Mario, 6841 Mäder (AT); Ambrozus, Stefan, 50672 Köln (DE)
(74) Vertreter: Schmidt-Evers, Jürgen

(56) Entgegenhaltungen:
- EP-A- 0 264 857
- EP-A- 0 828 114
- DE-U- 1 892 307
- DE-U1- 8 901 708
- DE-U1- 9 407 583
- GB-A- 746 577
- US-A- 5 658 066

## Beschreibung

Die Erfindung betrifft eine Anbauleuchte mit Befestigungselementen, welche eine vorläufige Befestigung der Anbauleuchte an einer Wand oder Decke in einer ersten Montagestufe so erlauben, dass die Anbauleuchte einen Abstand zu der Wand oder Decke und ihre Rückseite für einen elektrischen Anschluss zugänglich ist, und welche eine endgültige Befestigung der Anbauleuchte in einer zweiten Montagestufe so erlauben, dass die Rückseite der Anbauleuchte an der Wand oder Decke anliegt, wobei die Befestigungselemente so gestaltet sind, dass die Überführung der Anbauleuchte von der ersten in die zweite Montagestufe mit einer Schwenkbewegung der Anbauleuchte um eine parallel zur Wand oder Decke verlaufende Schwenkachse verbunden ist.

Derartige Anbauleuchten sind bekannt (DE 18 92 307 U1, DE 94 07 583 U1, DE 89 01 708 U1). Bei den bekannten Anbauleuchten erfolgt die Überführung von der ersten Montagestufe in die zweite Montagestufe ausschließlich durch eine Schwenkbewegung. In der Anbaustellung der Leuchte sind die decken- oder wandseitigen Befestigungselemente sichtbar.

Der Erfindung liegt die Aufgabe zugrunde, eine Anbauleuchte so zu gestalten, dass die Befestigungselemente bei Bedarf nicht mehr sichtbar sind nachdem die Leuchte in die Anbaustellung überführt worden ist.

Die Aufgabe ist dadurch gelöst, dass die Befestigungselemente ferner so ausgebildet sind, dass die Leuchte durch die Schwenkbewegung zunächst in eine etwa parallel zur Anbaustellung gerichtete Zwischenstellung überführbar ist, und dass die Leuchte dann durch eine quer zu ihrer Rückseite gerichtete Bewegung in die zweite Montagestellung gelangt, die auch die Anbaustellung ist.

Durch die nunmehr zusätzlich notwendige Querverschiebung der Leuchte gegen die Wand oder Decke können die wand- oder deckenseitigen Befestigungselemente in die Anbauleuchte eintauchen und sind nach Erreichen der Anbaustellung nicht mehr sichtbar.

Eine zweckmäßige Ausgestaltung der Erfindung kann darin bestehen, dass die wand-oder deckenseitigen Befestigungselemente ein U-förmiges und somit doppelwinkelförmiges Winkelelement mit mindestens zwei Halteschenkeln sind. Dabei sollte wenigstens ein Halteschenkel aus elastisch biegbarem Material bestehen.

Bei der Anbauleuchte nach Anspruch 15 sind die Befestigungselemente und die Stirnteile so gestaltet, daß je ein Befestigungselement zugleich an zwei benachbarten Stirnteilen angreifen kann. Hierdurch läßt sich die Anzahl der Befestigungselemente zur Befestigung der Leuchten an der Wand oder Decke reduzieren, da jeweils einander benachbarte Stirnteile durch ein gemeinsames Befestigungselement an der Decke befestigbar sind. Außerdem wird sowohl der Bauaufwand als auch der Montageaufwand wesentlich verringert, weil eine geringere Anzahl Befestigungselemente an der Decke zu montieren sind. Zur Befestigung zwischen den Stirnteilen und den Befestigungselementen eignet sich jeweils eine Einhängevorrichtung oder eine Verrastungsvorrichtung besonders gut, weil hierdurch eine schnelle und handhabungsfreundliche Montage möglich ist.

Es ist auch vorteilhaft, die Befestigungselemente gabelförmig auszubilden, so daß jeweils ein Gabelteil für das eine Stirnteil und das andere Gabelteil für das andere Stirnteil zur Verfügung steht. Hierdurch wird nicht nur eine platzsparende Bauweise geschaffen, sondern es ist auch möglich, die Stirnteile direkt nebeneinander anzuordnen, so daß Spalten zwischen den Stirnteilen vermieden werden können. Ein weiterer Vorteil dieser erfindungsgemäßen Ausgestaltung besteht darin, daß im befestigten Zustand beide Leuchten wahlweise quer zur Wand oder Decke bewegbar und somit nacheinander montierbar und gegebenenfalls auch demontierbar sind.

Der Erfindung liegt im weiteren die Aufgabe zugrunde, eine Leuchte nach dem Oberbegriff des Anspruchs 19 so auszugestalten, daß eine Stabilisierung des Lichtbandes erreichbar ist.

Diese Aufgabe wird durch die Merkmale des Anspruchs 19 gelöst. Vorteilhafte Weiterbildungen der Erfindung sind in zugehörigen Unteransprüchen beschrieben.

Bei der Ausgestaltung nach Anspruch 19 weisen zumindest diejenigen Stirnteile, die in dem Lichtband gegen andere Stirnteile zu richten sind, an ihrer Außenseite mindestens ein Verbindungselement auf, welches zur Herstellung einer Verbindung mit dem benachbarten Stirnteil bestimmt ist. Hierdurch läßt sich das Lichtband durch die axiale Verbindung betreffender Stirnteile miteinander nicht nur in der Längsrichtung des Lichtbandes, sondern auch in der Querrichtung stabilisieren.

Die Verbindungselemente weisen vorzugsweise pilzkopfförmige Verdickungen auf, die in entsprechend geformte Hinterschneidungen am benachbarten Stirnteil einfassen. Hierdurch läßt sich eine formschlüssige Verbindung und einfache und montagefreundliche Bauweise erreichen, da ineinandergreifende Stirnteile durch eine quer zu ihrer Längsrichtung gerichteten Bewegung zusammensteckbar und somit montierbar sind. Es eignen sich Befestigungselemente mit pilzkopfförmig oder schwalbenschwanzförmig divergenten Stegen und diese aufnehmenden Nuten sehr vorteilhaft.

Weitere Merkmale in den Unteransprüchen führen zu einfachen und kostengünstig herstellbaren Ausgestaltungen kleiner Bauweise, die eine einfache und schnelle Montage ermöglichen und es außerdem ermöglichen, die Leuchte als Baustellenleuchte zu verwenden, ohne daß mit einem wesentlichen Verschmutzungsgrad der Leuchte zu rechnen ist.

Nachfolgend werden vorteilhafte Ausgestaltungen der Erfindung anhand von Ausführungsbeispielen und Zeichnungen näher erläutert. Es zeigt
- Fig. 1: eine erfindungsgemäße Leuchte in einer ersten Montagezwischenstellung in perspektivischer Ansicht;
- Fig. 2: die Leuchte in ihrer Montageendstellung in perspektivischer Unteransicht;
- Fig. 3: die Leuchte in der Draufsicht;
- Fig. 4: den Schnitt IV-IV in Fig. 2;
- Fig. 5: einen Profilkörper der Leuchte in perspektivischer Draufsicht;
- Fig. 6: ein Endteil der Leuchte in perspektivischer Draufsicht;
- Fig. 7: den Schnitt VII-VII in Fig. 6;
- Fig. 8: ein Stirnzwischenteil der Leuchte in perspektivischer Darstellung mit Blickrichtung auf seine axiale Außenseite;
- Fig. 9: das Stirnzwischenteil in perspektivischer Darstellung mit Blickrichtung auf seine axiale Innenseite;
- Fig. 10: das Stirnzwischenteil in der Draufsicht;
- Fig. 11: ein Befestigungsteil zum Befestigen der Leuchte an einer Decke oder dgl. in perspektivischer Draufsicht;
- Fig. 12: die Leuchte in ihrer ersten Montagezwischenstellung im Querschnitt;
- Fig. 13: die Leuchte gemäß Fig. 12 in einer zweiten Montagezwischenstellung;
- Fig. 14: die Leuchte in ihrer Montageendstellung.

Die Hauptteile der in ihrer Gesamtheit mit 1 bezeichneten Leuchte sind ein Gehäuse 2 in Form eines auf dem Kopf stehenden Topfes bzw. einer Wanne, das an seiner offenen Seite eine Abstrahlöffnung 3 bildet, durch die im Funktionsbetrieb Licht von einer im Gehäuse 2 angeordneten Lampe 4 Licht abgestrahlt wird, und wenigstens eine Vorrichtung 5 zum Befestigen der Leuchte 1 an einer Decke, einer Wand od. dgl.

Beim Ausführungsbeispiel ist die Leuchte 1 von länglicher Bauweise und sie weist zwei an ihren Enden angeordnete Befestigungsvorrichtungen 5 auf, wobei sie sich in einer ersten Bauweise für eine Einzelanordnung eignet und in einer zweiten Bauweise mit mehreren in einer Längsreihe angeordneten Leuchten 1 gleichen Typs dazu eignet, ein sogenanntes Lichtband zu bilden.

Das Gehäuse 2 umfaßt einen länglichen Profilkörper 6, der aus dünnem Material, z. B. Blech, besteht und im wesentlichen die Querschnittsform eines auf dem Kopf stehenden U aufweist, und in der ersten Bauweise zwei kappenförmige Endteile 7, die mit den Enden des Profilkörpers 6 zusammengesteckt sind und den Profilkörper 6 endseitig schließen. Das oder die Endteile 7 bzw. das oder die Stirnzwischenteile 8 sind somit Stirnteile.

In der zweiten Bauweise der Leuchte 1, die hierbei einen Leuchtenabschnitt bildet, weist der Profilkörper 6 entweder an beiden Enden zusammengesteckte Stirnzwischenteile 8 auf, wenn es sich um einen mittleren Leuchtenabschnitt handelt, oder er weist an einem Ende ein zusammengestecktes Endteil 7 und an seinem anderen Ende ein zusammengestecktes Stirnzwischenteil 8 auf, wenn es sich um einen endseitigen Leuchtenabschnitt des Lichtbandes handelt.

Wie insbesondere aus Fig. 4 und 5 ersichtlich ist, ist die Querschnittsform des Profilkörpers 6 mit oberen, sich seitlich nach unten divergent erstreckenden Seitenabschnitten 6a und unteren, sich von diesen nach unten konvergent erstreckenden Seitenabschnitten 6b zu einer C-förmigen Querschnittsform spezifiziert. Im oberen mittleren Bereich weist der Profilkörper 6 eine eingeformte Rinne 6c auf, die durch einen sich etwa horizontal erstreckenden mittigen Basisabschnitt 6d und von diesem sich seitlich nach oben divergent erstreckenden Seitenabschnitten 6e gebildet ist, von denen sich die Seitenabschnitt 6a, 6b fortsetzen und jeweils eine nach oben gerichtete Wölbung 6f bilden. Von den unteren Seitenabschnitten 6b setzen sich Randstreifen 6g fort, die nach oben gerichtet sind.

Die vorzugsweise identisch ausgebildeten Endteile 7 weisen jeweils eine Stirnwand 7a und sich von dieser zum Profilkörper 6 hin erstreckende und der Querschnittsform des Profilkörpers 6 entsprechend angeordnete und geformte Seitenwandabschnitte 7b, 7d, 7e, 7f, 7g auf, von denen sich Seitenwandabschnitte 7b1, 7d1, 7e1, 7f1, 7g1 fortsetzen, deren Außenflächen bezüglich der Außenflächen der ersteren Seitenwandabschnitte nach innen um ein Versatzmaß a versetzt sind, das der Dicke des Profilkörpers 6 entspricht. Der die Seitenwandabschnitte 7b1, 7d1, 7e1, 7f1, 7g1 übergreifende und daran anliegende Profilkörper 6 füllt die so gebildete Versatzstufe aus, so daß die Oberflächen des Profilkörpers 6 und der Seitenwandabschnitte 7b, 7d, 7e, 7f miteinander abschließen.

Zur Befestigung des Profilkörpers 6 mit den Endteilen 7 sind durch Verrastungsausnehmungen 9a und darin einfassende Verrastungsnoppen 9b gebildete Verrastungen 9 gebildet. Beim Ausführungsbeispiel sind die Verrastungsnoppen 9b an den Seitenwandabschnitten 7f1 und 7g1 angeordnet und die Verrastungsausnehmungen 9a in den Seitenabschnitten 6f, 6g. Die Verrastungsnoppen 9b weisen vorzugsweise gerundete oder schräge Anlaufflächen auf, wodurch beim Zusammenstecken die die Verrastungsausnehmungen 9a enthaltenden Bereiche selbsttätig ausfedern und dann auf die Verrastungsnoppen 9b einfedern. Beim Ausführungsbeispiel sind die Verrastungsvorrichtungen 9 im Bereich der Wölbungen 6f, 7f1 und im Bereich von aufrechten Randstegen 6g, 7g1 angeordnet.

An der Unter- bzw. Innenseite des Basisabschnitts 6d sind in den Endbereichen des Profilkörpers Lampenfassungen 11 befestigt, zwischen denen die Lampe 4 in Form einer Leuchtstoffröhre in üblicher Weise eingesteckt ist. Im Gehäuse 2 ist ein Reflektor 12 mit zwei einander gegenüberliegenden Reflektorseitenwänden 12a angeordnet, die sich bis in den Bereich der Längsseitenränder der Abstrahlöffnung 3 erstrecken. Der Reflektor 12 ist vorzugsweise von unten durch die Abstrahlöffnung 3 einsetzbar und befestigbar, vorzugsweise durch Verrastungsmittel 13, die zwischen ihm und Teilen des Gehäuses 2 wirksam sind. Im Bereich der Abstrahlöffnung 3 sind Lichtbeeinflussungsmittel 14 angeordnet, die beim Ausführungsbeispiel durch Querlamellen 15 gebildet sind, die mit den Reflektorseitenwänden 12a verbunden sind und mit diesen eine Reflektoreinheit bilden. Die Verrastungsmittel 13 können beim Einsetzen des Reflektors 12 bzw. der Reflektoreinheit selbsttätig elastisch ausweichende und mit Teilen des Gehäuses zusammenwirkende Verrastungsnasen gebildet sein, die vorzugsweise an elastisch biegbaren Federbügeln 16 angeordnet sind. Die Lampenfassungen 11 können alternativ an dem wenigstens einen Endteil 7 und dem wenigstens einen Stirnzwischenteil 8 in deren oberem Bereich angeordnet sein.

Die Stirnzwischenteile 8 weisen jeweils eine sich quer bzw. im wesentlich rechtwinkelig zur Längsachse 2a des Gehäuses erstreckende Basiswand 8a auf, von deren Rand sich Seitenwandabschnitte 8b1, 8d1, 8e1, 8f1, 8g1 zum zugehörigen Profilkörper 6 hin erstrecken, deren Anordnung und Form den Seitenwandabschnitten 7b1, 7d1, 7e1, 7f1, 7g1 so angepaßt ist, daß der Profilkörper 6 mit geringem Bewegungsspiel auf die Seitenwandabschnitte 8a1, 8b1, 8d1, 8e1, 8f1, 8g1 aufsteckbar und durch Verrastungsvorrichtungen 9 verrastbar, den zwischen den Profilkörper 6 und den Seitenwandabschnitte 7b1 wirksamen Verrastungsvorrichtungen 9 entsprechen, auf deren Beschreibung zwecks Vermeidung von Wiederholungen verwiesen wird.

Um bei einem Lichtband den zwischen zwei einander stirnseitig benachbarten Profilkörpern 6 den durch die Basiswände 8a vorgegebenen Spalt auszufüllen, sind an den Fußenden der Seitenwandabschnitte 8a1, 8b1, 8d1, 8e1, 8f1 quer zur Längsachse 2a von den Seitenwandstücken 8b nach außen ragende Randstege 8a2 angeordnet, deren Außenflächen im montierten Zustand mit den zugehörigen Seitenabschnitten des Profilkörpers 6 abschließen. Vorzugsweise sind die Randstege 8a2 nur an einer Seitenhälfte der Stirnzwischenteile 8 angeordnet. Dieser Sachverhalt wird weiter unten noch beschrieben.

Es ist möglich, die Leuchte 1 bzw. das Gehäuse 2 mit nur einer Vorrichtung 5 an der Wand oder Decke bzw. einem entsprechenden Träger zu befestigen. Beim Ausführungsbeispiel mit einer länglichen Leuchte 1 sind zwei Vorrichtungen 5 vorgesehen, die in den Endbereichen der Leuchte 1 angeordnet sind. Die beiden Vorrichtungen 5 sind bezüglich der mit E2 bezeichneten Quermittelebene des Profilkörpers 6 symmetrisch ausgebildet und angeordnet, und deshalb wird im weiteren aus Vereinfachungsgründen nur eine Vorrichtung 5 beschrieben.

Die Vorrichtung 5 weist ein U-förmiges und somit doppel-winkelförmiges Winkelelement 17 mit mindestens zwei Schenkeln 17a, 18a auf, von denen einer ein Basisschenkel 17a ist, der wenigstens ein Befestigungselement zum Befestigen an der Decke aufweist, hier wenigstens einen Querschlitz 19, der eine quer einstellbare Schraubverbindung mit der Decke durch wenigstens eine nicht dargestellte Schraube ermöglicht. Der andere, sich quer zur Anbauseite 10 der Leuchte 1 erstreckende Halteschenkel 18a weist an seinem freien Ende ein Verbindungsteil 21 auf, das mit einem am Gehäuse 2 angeordneten ersten korrespondierenden Verbindungsteil 22a um eine Schwenkachse 23 schwenkbar mit dem Gehäuse 2 verbindbar ist, die sich parallel zur Längsmittelachse des Gehäuses 2 erstreckt und vorzugsweise bezüglich der Längsmittelebene E1 seitlich versetzt ist. Das Verbindungsteil 21 ist beim Ausführungsbeispiel durch einen Hakenschenkel 21a gebildet, der sich vorzugsweise nach innen, d. h. in Richtung auf die Längsmittelebene E1, erstreckt. Wenigstens der Halteschenkel 18a besteht aus elastisch biegbarem Material, z. B. Federstahl, so daß der Halteschenkel 18a beim noch zu beschreibenden Montieren der Leuchte 1 seitlich elastisch ausbiegen sowie hinter einer ein zweites korrespondierendes Verbindungsteil 22b bildenden Verrastungskante einfedern kann. Das Ausbiegen kann selbsttätig durch eine Anlauffläche 24 erfolgen, die durch den schrägen Hakenschenkel 21a gebildet sein kann. Beim Ausführungsbeispiel besteht das Winkelelement 17 aus einem in der Längsrichtung der Leuchte 1 flach angeordneten leistenförmigen Flachmaterial. Das zweite Verbindungsteil 22b weist vom ersten Verbindungsteil 22a einen quer zur Anbauseite 10 bzw. Rückseite 25 gerichteten Abstand b auf, der der Rückseite 25 abgewandt ist.

Die Verbindungsteile 21, 22a, 22b sind so ausgebildet, daß die Verbindung durch ein Zusammenstecken oder Einhängen der Verbindungsteile geschlossen und somit die Leuchte 1 aufgehängt werden kann. Dabei ist es vorteilhaft, das Verbindungselement 22a am oberen Rand des Gehäuses 2, z. B. am oberen Längsrand, anzuordnen, so daß die Leuchte 1 entweder in einer abgeschwenkten Stellung mit dem Verbindungsteil 21 verbunden, insbesondere eingehängt, werden kann oder in einer anderen Stellung, z. B. in ihrer Anbaustellung, verbunden und abgeschwenkt werden kann. In der abgeschwenkten Stellung schließt die Rückseite 25 der Leuchte 1 mit der Decke bzw. der Wand einen Winkel W ein, der so groß ist, daß die Leuchte 1 von ihrer Rückseite 25 her für ihren elektrischen Anschluß zugänglich ist und die Adern einer an der Decke oder Wand vorhandenen Stromleitung 20 mit zugehörigen elektrischen Verbindungsteilen 26 verbindbar sind. Beim Ausführungsbeispiel sind die elektrischen Verbindungsteile 26 durch eine Aussparung 27 im Profilkörper 6 zugänglich. Dabei befinden sich die elektrischen Verbindungsteile im Bereich der Aussparung 27 im Profilkörper 6 bzw. unterhalb der Ebene des Basisabschnitts 6d. Die elektrischen Verbindungsteile 26 können durch Steckkontaktelemente gebildet sein, so daß die Adern der Stromleitung 20 handhabungsfreundlich eingesteckt werden können, um die elektrische Verbindung zu schließen. Zugehörige Betriebsmittel wie ein Vorschaltgerät können ebenfalls im Profilkörper 6 unterhalb des Basisabschnitts 6d oder an einer anderen geeigneten Stelle angeordnet sein. Es ist auch möglich, die vorbeschriebenen Betriebsmittel einschließlich die elektrischen Verbindungsteile 26 in der Rinne 6c anzuordnen. In allen diesen Fällen ist die Leuchte 1 von ihrer Rückseite her für einen elektrischen Anschluß zugänglich.

Zur Fixierung der Leuchte 1 in ihrer an der Decke bzw. Wand gehaltenen Anbaustellung ist eine vorzugsweise durch eine Verrastungsvorrichtung gebildete gegenüberliegende Verbindungsvorrichtung 31 vorgesehen, die vorzugsweise beim Hochschwenken der Leuchte 1 selbsttätig geschlossen wird, hier selbsttätig verrastet. Auch diese Verbindungsvorrichtung 31 kann durch eine Verrastungsnase gebildet sein, die beim Hochschwenken selbsttätig ausweicht und in der Einbaustellung hinter eine Verrastungskante einschnappt.

Beim Ausführungsbeispiel ist ein U-förmiges Winkelelement 17 vorgesehen, das bezüglich der Längsmittelbene E1 spiegelbildlich ausgebildet ist und mit in der Leuchte spiegelbildlich ausgebildeten ersten und zweiten korrespondierenden Verbindungsteilen 22a, 22b zusammenwirkt. Hierdurch ist die Leuchte 1 sowohl von der einen als auch von der anderen Seite handhabungsfreundlich montierbar und bei seiner Montage von der ersten Montagestufe, in der die Verbindungsteile 21, 22a in Verbindung stehen, in die zweite Montagestufe bewegbar, in der das Verbindungsteil 21 mit dem Verbindungsteil 22b in Verbindung steht und die Leuchte 1 sich in ihrer Anbaustellung befindet.

Im Rahmen der Erfindung ist es auch möglich, das Verbindungsteil 21 bzw. den Hakenschenkel 21a direkt am Basisschenkel 17a anzuordnen. In einer solchen ersten Verbindung bzw. Einhängung kann die Leuchte ebenfalls den gewünschten Winkel W und Freiraum zwischen sich und der Wand bzw. Decke bilden und mit der gegenüberliegenden Verbindungsvorrichtung 31 fixiert sein.

Die bezüglich der vertikalen Längsmittelebene auf einer Seite oder auf beiden Seiten angeordneten Verbindungsteile 21 bzw. 22a, 22b sind vorzugsweise an den Stirnteilen, hier an dem wenigstens einen Endteil 7 und dem wenigstens einen Stirnzwischenteil 8, angeordnet. Die Befestigungselemente sind Teile des Gehäuses 2 bzw. der Leuchtenwanne.

Bezüglich der ersten und zweiten korrespondierenden Verbindungsteile 22a, 22b sind die insbesondere identischen Endteile 7 und die Stirnzwischenteile 8 im wesentlichen gleich ausgebildet, was Fig. 4 und 8 bzw. 9 erkennen lassen. Die ersten und zweiten korrespondierenden Verbindungsteile 22a, 22b sind durch mit der Innenseite der Stirnwand 7a oder der jeweiligen Basiswand 8a verbundene und von dieser abstehende Bauteile gebildet. Beim Ausführungsbeispiel ist zu beiden Seiten der Längsmittelebene E1 ein Z-förmiger Wandvorsprung 35 angeordnet, in dessen oberem Wandabschnitt jeweils eine Einhängeöffnung 36 für die zugehörigen Hakenschenkel 21a angeordnet ist. Das zweite korrespondierende Verbindungsteil 22a ist durch die zugehörige Ecke 37 zwischen dem sich jeweils schräg nach außen und unten erstreckenden und somit Einführungsflächen bildenden mittleren Wandabschnitt und dem sich von der Ecke 37 nach innen erstreckenden unteren Wandabschnitt des Wandvorsprungs 35 gebildet ist. Längs der Mittelachse 2a gesehen, bilden die außen neben den ersten korrespondierenden Verbindungsteilen 22a vorhandenen Freiräume Einstecköffnungen 39 für die Verbindungsteile 21 bzw. die Hakenschenkel 21a. Unterhalb dieser Einstecköffnungen 39 befinden sich in den Seitenwandabschnitten 7e, 7e1 und in dem Basisabschnitt 6d weitere Einstecköffnungen 41, 41a für die Verbindungsteile 21, durch die die Verbindungsteile 21 zu den zweiten korrespondierenden Verbindungsteilen 22b gelangen, wenn die Verbindungs- bzw. Befestigungsteile gegeneinander bewegt werden.

Für eine Montage einer Einzelleuchte oder eines Lichtbandes werden die Winkelelemente 17 in einem axialen Mittelabstand d voneinander an der Wand oder Decke vormontiert, der bei einer Einzelleuchte der Länge des Profilkörpers 6 und beim einem Lichtband der Länge des Profilkörpers 6 zuzüglich der axialen Breite von zwei Randstegen 8a2 entspricht. Nach der Montage kann die betreffende Leuchte 1, die bezüglich ihrer elektrischen Betriebsteile wie Vorschaltgerät und elektrische Verbindungsteile 26 vormontiert ist, im vorbeschriebenen Sinne in die erste Montagestufe gemäß Fig. 1 bzw. Fig. 12 verbunden bzw. eingehängt werden. Danach wird die Leuchte 1 in eine horizontale Montagezwischenstellung geschwenkt und dann in ihre zweite Montagestufe bzw. Anbaustellung bewegt, wobei die Verbindungs- bzw. Befestigungselemente aufeinander zu bewegt werden und verrasten. Die Ausgestaltung kann so getroffen sein, daß es nicht möglich ist, nach einem Lösen der Verrastung die Leuchte aus Sicherheitsgründen in ihre erste Montagestufe zurückzubewegen.

Der Montagevorgang sieht daher wie folgt aus: Bohren der Befestigungslöcher für die Winkelelemente 17, Montieren der Winkelelemente 17, komplette Leuchte 1 seitlich abgehängt aufhängen, elektrischen Anschluß herstellen und Leuchte 1 in die Anbaustellung bewegen. Ein elektrischer Anschluß der Leuchte 1 nach ihrer mechanischen Montage ist deshalb nicht mehr erforderlich.

Es ist im übrigen vorteilhaft, die Leuchte 1 vor ihrer Montage an der Wand oder Decke, z.B. werkseitig, mit dem Leuchtmittel 4 zu bestücken und wenigstens den Reflektor 12 bzw. 15 oder die Abstrahlöffnung 3 mit einer lichtdurchlässigen Folie abzudecken und dadurch vor Verschmutzung zu schützen. Eine so ausgebildete Leuchte kann nach ihrer Montage und dem elektrischen Anschluß als Baustellenbeleuchtung verwendet werden. Wenn die Bauarbeiten abgeschlossen sind, braucht nur noch die Folie abgezogen zu werden.

Aufgrund der erfindungsgemäßen Ausgestaltung kann die Montage der Leuchte einschließlich der Anschluß ans elektrische Versorgungsnetz von einer einzigen Person durchgeführt werden, ohne daß eine weitere Person die Leuchte halten muß, wie es bei bekannten Leuchten der Fall ist.

Es ist im Rahmen der Erfindung möglich, die Endteile 7 oder Stirnzwischenteile 8 jeweils durch ein Winkelelement 17 zu befestigen, wie es bei einer Einzelleuchte der Fall ist. Bei einem Lichtband ist es zur Einsparung der erforderlichen Anzahl von Winkelelementen 17 vorteilhaft, jeweils zwei einander benachbarte Stirnzwischenteile 8 durch ein gemeinsames Winkelement 17 zu befestigen. Hierfür sind die Winkelelemente 17 durch einen Schlitz 30 gabelförmig geformt, wobei die Breite des Schlitzes 19 mit Bewegungsspiel an die Summe der Dicke der Basiswände 8a angepaßt ist, so daß die Basiswände 8a in den Schlitz 30 passen und vom Winkelelement 17 übergriffen werden können. Durch diese gabelförmige Ausbildung erhält das Winkelelement 17 vier Verbindungselemente 21 bzw. Federarme, von denen jeweils ein Paar, das quer einander gegenüber liegt, die Befestigung des zugehörigen Stirnzwischenteils 8 besorgt. Bei dieser Ausgestaltung ist es vorteilhaft, daß die beiden einander benachbarten Leuchten 1 unabhängig voneinander, z.B. nacheinander, bewegt und montiert werden können. Dabei bleibt die Befestigung der anderen Leuchte 1 unbeeinträchtigt. In den Basiswänden 8a sind etwa mit der Rinne 6c fluchtende Ausnehmungen 8c vorhanden, so daß darin eine Durchgangsverdrahtung verlegt werden kann.

Zur Verwendung der Leuchte 1 für ein Lichtband ist es ferner vorteilhaft, an den einander zugewandten Seiten der Stirnzwischenteile 8 miteinander in Eingriff stehende Verbindungsteile anzuordnen. Hierzu eignen sich vorzugsweise formschlüssig ineinandergreifende Verbindungsteile 41, 42, von denen das eine Verbindungsteil 41 eine kopfartige Verbreiterung 41a, z.B. einen Steg, und das andere Verbindungsteil 42 eine entsprechend geformte Hinterschneidung 42a, z.B. eine Nut, aufweist. Hierdurch werden die einander benachbarten Leuchten 1 bzw. das Lichtband in der Längsrichtung stabilisiert.

Bei der vorliegenden Ausgestaltung sind mehrere Ausführungsbeispiele für eine solche Formschlußverbindung dargestellt. Gemäß einem ersten Ausführungsbeispiel ist auf der Außenseite 43 der Stirnzwischenteile 8 bezüglich der Längsmittelebene E1 auf der einen Seite eine vertikale hinterschnittene Ausnehmung 42a und auf der anderen Seite im gleichen Abstand e von der Mitte ein Verbindungssteg mit einem verdickten Kopf 41a angeordnet, insbesondere einteilig angeformt, der mit geringem Bewegungsspiel in die Hinterschneidung 42a paßt. Die Hinterschneidung 42a und die Verbreiterung 41a sind bezüglich der Längsmittelebene E1 und/oder E2 spiegelbildlich jedoch konträr ausgebildet, wobei die Außenfläche 43a der einen Seite, in der sich die Hinterschneidung 42a befindet, bezüglich der Außenfläche 43b der anderen Seite, von der die Verbreiterung 41a vorsteht, axial um die axiale Abmessung der Hinterschneidung 42a und der Verbreiterung 41a versetzt ist, so daß beide Verbindungsteile in der gleichen Querebene, jedoch konträr zueinander, angeordnet sind. Die Stufenfläche 44 des Versatzes kann axial verlaufen oder ebenfalls parallel zur Längsrichtung der Hinterschneidung 42a und der Verbreiterung eine weitere Hinterschneidung aufweisen.

Diese Ausgestaltung ermöglicht es, die Stirnzwischenteile 8 mit identischer Form auszubilden, soweit wenigstens ihre Außenseiten 43 betroffen sind. Es ist deshalb nur eine Art Stirnzwischenteil 8 erforderlich. Zwei zueinander gehörige Stirnzwischenteile 8 werden in zueinander um 180° verdrehten Stellungen angeordnet und montiert, wobei sie zueinander passen, siehe Fig. 10. Die Montage erfolgt in der Längsrichtung der vorzugsweise länglichen Hinterschneidung 42a bzw. der länglichen Verbreiterung 41a, die parallel zueinander verlaufen. Beim Ausführungsbeispiel ist diese Richtung rechtwinkelig zur Anbauseite 10 bzw. Rückseite 25 der Leuchte 1 angeordnet. Es können jedoch auch andere in der vorhandenen Querebene verlaufende Richtungen verwirklicht werden.

Der bezüglich der Ebenen E1 und/oder E2 spiegelbildlich und konträr ausgebildete Längs-Versatz der Außenflächenteile 43a ermöglicht den Fortfall des Randstegs 8a2 bezüglich der Längsebene E2 jeweils auf einer Seite, wie es die Fig. 8 bis 10 zeigen. Auch hierbei können die Stirnzwischenteile 8 trotz des axialen Versatzes identisch ausgebildet werden, wobei in der aneinanderliegenden Stellung der Stirnzwischenteile 8 (in Fig. 10 angedeutet dargestellt), in der sie um 180° verdreht zueinander angeordnet sind, die Randstege 8a2 in der Querrichtung hintereinander angeordnet sind, so daß nur eine Breite der Randstege 8a2 axial zur Geltung kommt.

Die angestrebte Stabilisierung läßt sich auch dann erreichen, wenn wenigstens ein Verbindungsteil 42 positiver Form an dem einen Stirnzwischenteil 8 und ein Verbindungsteil entsprechend negativer Form an dem anderen Stirnzwischenteil 8 angeordnet ist. Bei einer solchen Ausgestaltung bedarf es jedoch zweier Stirnzwischenteile 8 mit unterschiedlicher Form.

Bei einer Ausgestaltung mit Verbindungsteilen 41, 42 ist die Anordnung der deckenseitigen und leuchtenseitigen Verbindungselemente 17, 21, 22a, 22b so ausgebildet, daß beim im wesentlichen geradlinigen Bewegen der Leuchte 1 aus der Montagezwischenstufe in die zweite Montagestufe die Verbindungsteile 41, 42 in Verbindung gebracht und in ihre Verbindungsstellung bewegt werden.

Die Ausgestaltungen der Leuchten 1 mit einem gemeinsamen deckenseitigen Verbindungselement 17 und die Ausgestaltungen mit Verbindungselementen 41, 42 eignen sich sowohl für eine Anbauleuchte bzw. -lichtband als auch für eine abgehängte Leuchte bzw. Lichtband bzw. Pendelleuchte.

Mit den Bezugszahlen 45,45a sind oberhalb der Lampe 4 angeordnete Lichtblenden bezeichnet.

## Patentansprüche

1. Anbauleuchte (1) mit Befestigungselementen, welche
• einerseits eine vorläufige Befestigung der Anbauleuchte (1) an einer Wand oder Decke in einer ersten Montagestufe so erlauben, dass die Anbauleuchte (1) einen Abstand zu der Wand oder Decke hat und ihre Rückseite (25) für einen elektrischen Anschluss zugänglich ist, und
• andererseits eine endgültige Befestigung der Anbauleuchte (1) in einer zweiten Montagestufe so erlauben, dass die Rückseite (25) der Anbauleuchte (1) in einer Anbaustellung an der Wand oder Decke anliegt,
wobei die Befestigungselemente so gestaltet sind, dass die Überführung der Anbauleuchte (1) von der ersten Montagestufe in die zweite Montagestufe durch
a) eine Schwenkbewegung der Anbauleuchte (1) um eine parallel zur Wand oder Decke verlaufenden Schwenkachse (23) in eine etwa parallel zur Anbaustellung gerichtete Zwischenstellung sowie
b) eine sich an die Schwenkbewegung anschließende, quer zur Rückseite der Leuchte gerichtete Bewegung in die zweite Montagestellung
erfolgt.

2. Anbauleuchte nach Anspruch 1,
**dadurch gekennzeichnet,**
**dass** die Schwenkachse (23) bezüglich einer sich rechtwinklig zur Rückseite (25) der Leuchte (1) erstreckenden Mittelebene (E1) der Leuchte (1) seitlich versetzt ist.

3. Anbauleuchte nach Anspruch 1 oder 2,
**dadurch gekennzeichnet,**
**dass** deckenseitige und leuchtenseitige Befestigungselemente vorgesehen sind und die leuchtenseitigen Befestigungselemente an einem Gehäuse (2) der Anbauleuchte (1) angeordnet sind.

4. Anbauleuchte nach Anspruch 3,
**dadurch gekennzeichnet,**
**dass** das Gehäuse (2) einen Profilkörper (6) aufweist, der stirnseitig mit wenigstens einem Endteil (7) und/oder wenigstens einem Stirnzwischenteil (8) zusammengesteckt ist und die leuchtenseitigen Befestigungselemente an dem Endteil (7) und/oder dem Stirnzwischenteil (8) angeordnet sind.

5. Anbauleuchte nach Anspruch 4,
**dadurch gekennzeichnet,**
**dass** die leuchtenseitigen Befestigungselemente mit Bauteilen verbunden sind, die mit einer Stirnwand (7a) des Endteils (7) oder mit einer Basiswand (8a) des Stirnzwischenteils (8) verbunden sind.

6. Anbauleuchte nach einem der vorherigen Ansprüche,
**dadurch gekennzeichnet,**
**dass** in der ersten Montagestufe und in der zweiten Montagestufe jeweils ein deckenseitiges Befestigungselement und ein leuchtenseitiges Befestigungselement miteinander zusammenwirken.

7. Anbauleuchte nach einem der vorherigen Ansprüche,
**dadurch gekennzeichnet,**
**dass** die Befestigungselemente durch ein Einhängen miteinander verbindbar sind.

8. Anbauleuchte nach einem der vorherigen Ansprüche 3 bis 7,
**dadurch gekennzeichnet,**
**dass** die deckenseitigen Befestigungselemente eine krallenförmige Ausformung zur Verbindung mit der Anbauleuchte (1) aufweisen.

9. Anbauleuchte nach einem der vorherigen Ansprüche,
**dadurch gekennzeichnet,**
**dass** die deckenseitigen Befestigungselemente durch ein Winkelelement (17) mit einem Basisschenkel (17a) und einem davon sich quer erstreckenden Halteschenkel (18a) gebildet sind.

10. Anbauleuchte nach einem der vorherigen Ansprüche,
**dadurch gekennzeichnet,**
**dass** die deckenseitigen Befestigungselemente ein U-förmiges und somit doppel-winkelförmiges Winkelelement (17) mit mindestens zwei Halteschenkeln (17a, 18a) sind.

11. Anbauleuchte nach Anspruch 9 oder 10,
**dadurch gekennzeichnet,**
**dass** wenigstens ein Halteschenkel (17a, 18a) aus elastisch biegbarem Material besteht.

12. Anbauleuchte nach Anspruch 10 oder 11,
**dadurch gekennzeichnet,**
**dass** die krallenförmige Ausformung am Halteschenkel (18a) angeordnet und vorzugsweise durch einen Hakenschenkel (21a) gebildet ist.

13. Anbauleuchte nach einem der vorherigen Ansprüche,
**dadurch gekennzeichnet,**
**dass** die Anbauleuchte (1) ein erstes leuchtenseitiges Befestigungselement (22a) und ein zweites leuchtenseitiges Befestigungselement (22b) aufweist, wobei das zweite Befestigungselement (22b) vom ersten Befestigungselement (22a) einen sich quer zur Rückseite (25) der Anbauleuchte (1) erstreckenden Abstand aufweist.

14. Anbauleuchte nach Anspruch 13,
**dadurch gekennzeichnet,**
**dass** den leuchtenseitigen Befestigungselementen (22a, 22b) ein deckenseitiges Befestigungselement (21) zugeordnet ist, das an einem Schenkel (18a) angeordnet ist, dessen Länge wenigstens dem Abstand zwischen den leuchtenseitigen Befestigungselementen (22a, 22b) entspricht.

15. Anbauleuchte nach Anspruch 14,
**dadurch gekennzeichnet,**
**dass** das zweite Befestigungselement (22b) ein mit der krallenförmigen Ausformung zusammenwirkendes Verrastungselement ist.

16. Anbauleuchte nach einem der Ansprüche 2 bis 15,
**dadurch gekennzeichnet,**
**dass** die Befestigungselemente auf beiden Seiten einer sich rechtwinkelig zur Rückseite (25) erstreckenden Längsmittelebene (E1) vorzugsweise symmetrisch angeordnet sind.

17. Anbauleuchte nach einem der vorherigen Ansprüche,
**dadurch gekennzeichnet,**
**dass** sie geeignet ist, mit weiteren Leuchten (1) gleichen Typs zu einem Lichtband zusammengefügt zu werden, dass sie an beiden Enden der Stirnteile sowie daran angreifende Befestigungselemente zur Befestigung der Leuchte (1) an einer Wand oder Decke aufweist, und dass die Befestigungselemente und die Stirnteile (8) so gestaltet sind, dass je ein Befestigungselement zugleich an zwei benachbarten Stirnteilen (8) angreifen kann.

18. Anbauleuchte nach Anspruch 17,
**dadurch gekennzeichnet,**
**dass** das deckenseitige Befestigungselement die Stirnteile (8) U-förmig übergreift.

19. Anbauleuchte nach Anspruch 18,
**dadurch gekennzeichnet,**
**dass** die Stirnteile (8) sich quer zur Längsrichtung des Lichtbands erstreckende Basiswände (8a) aufweisen, von deren Innenseiten sich Seitenwandabschnitte (8a1, 8b1, 8d1, 8e1, 8f1) erstrecken und das deckenseitige Befestigungselement die Basiswände (8a) übergreift.

20. Anbauleuchte nach einem der Ansprüche 17 bis 19,
**dadurch gekennzeichnet,**
**dass** die Befestigungselemente Verbindungselemente zum Einhängen und Verrasten aufweisen.

21. Anbauleuchte nach einem der Ansprüche 17 bis 20,
**dadurch gekennzeichnet,**
**dass** mindestens diejenigen Stirnteile (8), die in dem Lichtband gegen andere Stirnteile (8) zu richten sind, an ihrer Außenseite mindestens ein Verbindungselement (41, 42) aufweisen, welches zur Herstellung einer Verbindung mit dem benachbarten Stirnteil (8) bestimmt ist.

22. Anbauleuchte nach Anspruch 21,
**dadurch gekennzeichnet,**
**dass** die Verbindungselemente (41, 42) formschlüssig ineinandergreifen.

23. Anbauleuchte nach Anspruch 22,
**dadurch gekennzeichnet,**
**dass** das eine Verbindungselement (41) eine kopfförmige Verbreiterung (41a) aufweist, und das andere Verbindungselement (42) eine die Verbreiterung (41a) aufnehmende Hinterschneidung (42a) aufweist.

24. Anbauleuchte nach einem der Ansprüche 21 bis 23,
**dadurch gekennzeichnet,**
**dass** die Verbindungselemente (41, 42) mittig angeordnet sind oder jeweils wenigstens zwei Verbindungselemente (41, 42) außermittig angeordnet sind.

25. Anbauleuchte nach einem der Ansprüche 21 bis 24,
**dadurch gekennzeichnet,**
**dass** die Verbindungselemente (41, 42) durch sich quer, insbesondere rechtwinkelig, zur Rückseite (25) erstreckende Profile gebildet sind.

26. Anbauleuchte nach einem der Ansprüche 22 bis 25,
**dadurch gekennzeichnet,**
**dass** bezüglich einer Längsmittelebene (E2) der Stimteile (8) wenigstens die Verbindungselemente (41, 42) oder auch die Außenflächenteile (43a, 43b) spiegelsymmetrisch, jedoch konträr ausgebildet sind.

27. Anbauleuchte nach Anspruch 26,
**dadurch gekennzeichnet,**
**dass** die Außenflächenteile (43a, 43b) axial versetzt und vorzugsweise eben sind.

28. Leuchte nach einem der vorherigen Ansprüche 17 bis 27,
**dadurch gekennzeichnet,**
**dass** die Befestigungselemente durch Einhängen und Verrasten miteinander verbindbar sind.

## Claims

1. Surface mountable luminaire (1) having fastening elements, which
• on the one hand permit a temporary fastening of the surface mountable luminaire (1) on a wall or ceiling in a first installation step, such that the surface mountable luminaire (1) has a spacing from the wall or ceiling and its rear side (25) is accessible for an electrical connection and
• on the other hand permit a final fastening of the surface mountable luminaire (1) in a second installation step, such that the rear side (25) of the surface mountable luminaire (1) bears, in a surfaced mounted position, on the wall or ceiling,
wherein the fastening elements are so configured that the transition of the surface mountable luminaire (1) from the first installation step to the second installation step is effected by
a) a pivot movement of the surface mountable luminaire (1) around a pivot axis (23) running approximately parallel to the surface mounted position into an intermediate position directed approximately parallel to the wall or ceiling, and
b) a movement into the second assembly position, following the pivot movement, directed transversely of the rear side of the luminaire.

2. Surface mountable luminaire according to claim 1,
**characterised in that**,
the pivot axis (23) is offset to the side with regard to a middle plane (E1) of the luminaire (1) extending at right-angles to the rear side (25) of the luminaire (1).

3. Surface mountable luminaire according to claim 1 or 2,
**characterised in that**,
fastening elements are provided on the ceiling side and on the luminaire side and the fastening elements on the luminaire side are arranged on a housing (2) of the surface mountable luminaire (1).

4. Surface mountable luminaire according to claim 3,
**characterised in that**,
the housing (2) has a profile body (6), which at the end face is fitted together with at least one end part (7) and/or at least one end face intermediate part (8) and the fastening elements on the luminaire side are arranged on the end part (7) and/or end face intermediate part (8).

5. Surface mountable luminaire according to claim 4,
**characterised in that**,
the fastening elements on the luminaire side are connected to components which are connected with an end face wall (7a) of the end part (7) or with a base wall (8a) the end face intermediate part (8).

6. Surface mountable luminaire according to any preceding claim,
**characterised in that**,
in the first installation step and in the second installation step in each case a ceiling side fastening element and a luminaire side fastening element cooperate with one another.

7. Surface mountable luminaire according to any preceding claim,
**characterised in that**,
the fastening elements are connectable with each other by hanging on.

8. Surface mountable luminaire according to any of preceding claims 3 to 7,
**characterised in that**,
the ceiling side fastening elements have a claw-form shaping for connection with the surface mountable luminaire (1).

9. Surface mountable luminaire according to any preceding claim,
**characterised in that**,
the ceiling side fastening elements are formed by an angle element (17) having a base limb (17a) and a retaining limb (18a) extending transversely therefrom.

10. Surface mountable luminaire according to any preceding claim,
**characterised in that**,
the ceiling side fastening elements are a U-shaped and thus double angle shaped angled element (17) having at least two retaining limbs (17a, 18a).

11. Surface mountable luminaire according to claim 9 or 10,
**characterised in that**,
at least one retaining limb (17a, 18a) is of elastically flexible material.

12. Surface mountable luminaire according to claim 10 or 11,
**characterised in that**,
the claw-form shaping is formed on the retaining limb (18a) and is preferably formed by a hook limb (21a).

13. Surface mountable luminaire according to any preceding claim,
**characterised in that**,
the surface mountable luminaire (1) has a first luminaire side fastening element (22a) and a second luminaire side fastening element (22b), wherein the second fastening element (22b) has a spacing, extending transversely of the rear side (25) of the surface mountable luminaire (1), from the first fastening element (22a).

14. Surface mountable luminaire according to claim 13,
**characterised in that**,
there is associated with the luminaire side fastening elements (22a, 22b) a ceiling side fastening element (21) which is arranged on a limb (18a) the length of which corresponds to at least the spacing between the luminaire side fastening elements (22a, 22b).

15. Surface mountable luminaire according to claim 14,
**characterised in that**,
the second fastening element (22b) is a latching element which cooperates with the claw-form shaping.

16. Surface mountable luminaire according to any of claims 2 to 15,
**characterised in that**,
the fastening elements are arranged, preferably symmetrically, on the two sides of a longitudinal middle plane (E1) extending at right-angles to the rear side (25).

17. Surface mountable luminaire according to any preceding claim,
**characterised in that**,
it is suitable to be assembled together with further luminaires (1) of the same type to a lighting strip, **in that** it has at both ends the end face parts and fastening elements engaging thereon for the fastening of the luminaire (1) on a wall or ceiling, and **in that** the fastening elements and the end face parts (8) are so configured that in each case one fastening element can engage at the same time on two neighbouring end face parts (8).

18. Surface mountable luminaire according to claim 17,
**characterised in that**,
the ceiling side fastening element engages over the end face parts (8) in U-shape.

19. Surface mountable luminaire according to claim 18,
**characterised in that**,
the end face parts (8) have base walls (8a) that extend transversely of the longitudinal direction of the lighting strip, from the inner sides of which base walls there extend side wall sections (8a1, 8b1, 8d1, 8e1, 8f1), and the ceiling side fastening element engages over the base walls (8a).

20. Surface mountable luminaire according to any of claims 17 to 19,
**characterised in that**,
the fastening elements have connecting elements for hanging on and latching.

21. Surface mountable luminaire according to any of claims 17 to 20,
**characterised in that**,
at least those end face parts (8) which in the lighting strip are to be aligned against other end face parts (8) have at their outer side at least one connecting element (41, 42) which is provided for the production of a connection with the neighbouring end face part (8).

22. Surface mountable luminaire according to claim 21,
**characterised in that**,
the connecting elements (41, 42) engage into one another in form-fitting manner.

23. Surface mountable luminaire according to claim 22,
**characterised in that**,
the one connecting element (41) has a head shaped extension (41a), and the other connecting element (42) has an undercut (42a) receiving the extension (41a).

24. Surface mountable luminaire according to any of claims 21 to 23,
**characterised in that**,
the connecting elements (41, 42) are arranged centrally, or in each case at least two connecting elements (41,42) are arranged off-centre.

25. Surface mountable luminaire according to any of claims 21 to 24,
**characterised in that**,
the connecting elements (41, 42) are formed by profiles extending transversely, in particular at right-angles, to the rear side (25).

26. Surface mountable luminaire according to any of claims 22 to 25,
**characterised in that**,
with regard to a longitudinal middle plane (E2) of the end face parts (8) at least the connecting elements (41, 42) or also the external surface parts (43a, 43b) are constituted mirror symmetrically, but contrary to one another.

27. Surface mountable luminaire according to claim 26,
**characterised in that**,
the external surface parts (43a, 43b) are offset axially and are preferably planar.

28. Luminaire according to any of preceding claims 17 to 27,
**characterised in that**,
the fastening elements are connectable with one another by hanging on and latching.

## Revendications

1. Lampe en applique (1) comprenant des éléments de fixation, qui
- d'une part permettent une fixation provisoire de la lampe en applique (1) sur une cloison ou un plafond lors d'une première étape de montage, de sorte que la lampe en applique (1) présente un écart par rapport à la cloison ou au plafond et que sa face arrière (25) soit accessible pour un raccordement électrique, et
- d'autre part permettent une fixation définitive de la lampe en applique (1) lors d'une deuxième étape de montage, de sorte que la face arrière (25) de la lampe en applique (1) soit adjacente à la cloison ou au plafond dans une position en applique,
les éléments de fixation étant conçus de sorte que le passage de la lampe en applique (1) de la première étape de montage à la deuxième étape de montage ait lieu par
a) un mouvement de pivotement de la lampe en applique (1) autour d'un axe de pivotement (23) s'étendant de manière parallèle par rapport à la cloison ou au plafond dans une position intermédiaire orientée de manière approximativement parallèle par rapport à la position en applique ainsi que par
b) un mouvement orienté de manière transversale par rapport à la face arrière de la lampe, suivant le mouvement de pivotement, dans la deuxième position de montage.

2. Lampe en applique selon la revendication 1,
**caractérisée en ce**
**que** l'axe de pivotement (23) est décalé latéralement de manière relative à un plan médian (E1) de la lampe (1) s'étendant à angle droit par rapport à la face arrière (25) de la lampe (1).

3. Lampe en applique selon la revendication 1 ou 2,
**caractérisée en ce**
**que** des éléments de fixation sont prévus côté plafond et côté lampe et les éléments de fixation côté lampe sont disposés sur un boîtier (2) de la lampe en applique (1).

4. Lampe en applique selon la revendication 3,
**caractérisée en ce**
**que** le boîtier (2) présente un corps profilé (6) qui est assemblé par emboîtement de manière frontale avec au moins une partie d'extrémité (7) et/ou au moins une partie intermédiaire avant (8) et les éléments de fixation côté lampe sont disposés sur une partie d'extrémité (7) et/ou la partie intermédiaire avant (8).

5. Lampe en applique selon la revendication 4,
**caractérisée en ce**
**que** les éléments de fixation sont reliés à des composants qui sont reliés à une paroi avant (7a) de la partie d'extrémité (7) ou à une paroi de base (8a) de la partie intermédiaire avant (8).

6. Lampe en applique selon l'une quelconque des revendications précédentes,
**caractérisée en ce**
**que** lors de la première étape de montage et la deuxième étape de montage, un élément de fixation côté plafond et un élément de fixation côté lampe coopèrent respectivement l'un avec l'autre.

7. Lampe en applique selon l'une quelconque des revendications précédentes,
**caractérisée en ce**
**que** les éléments de fixations peuvent être reliés l'un à l'autre au moyen d'un emboîtement.

8. Lampe en applique selon l'une quelconque des revendications 3 à 7,
**caractérisée en ce**
**que** les éléments de fixation côté plafond présentent une déformation en forme de griffe destinée à être reliée à la lampe en applique (1).

9. Lampe en applique selon l'une quelconque des revendications précédentes,
**caractérisée en ce**
**que** les éléments de fixation côté plafond sont formés par un élément d'angle (17) avec une branche de base (17a) et une branche de maintien (18a) s'étendant de manière transversale depuis celle-ci.

10. Lampe en applique selon l'une quelconque des revendications précédentes,
**caractérisée en ce**
**que** les éléments de fixation côté plafond sont un élément d'angle (17) en forme de U, c'est-à-dire formant deux angles, comprenant au moins deux branches de maintien (17a, 18a).

11. Lampe en applique selon la revendication 9 ou 10,
**caractérisée en ce**
**qu'**au moins une branche de maintien (17a, 18a) est constituée de matériau pliable élastiquement.

12. Lampe en applique selon la revendication 10 ou 11,
**caractérisée en ce**
**que** la déformation en forme de griffe est agencée sur la branche de maintien (18a) et est formée de préférence par une branche à crochet (21a).

13. Lampe en applique selon l'une quelconque des revendications précédentes,
**caractérisée en ce**
**que** la lampe en applique (1) présente un premier élément de fixation côté lampe (22a) et un deuxième élément de fixation côté lampe (22b), le deuxième élément de fixation (22b) présentant un écart s'étendant de manière transversale par rapport à la face arrière (25) de la lampe en applique (1) depuis le premier élément de fixation (22a).

14. Lampe en applique selon la revendication 13,
**caractérisée en ce**
**qu'**un élément de fixation côté plafond (21) est associé aux éléments de fixation côté lampe (22a, 22b), lequel est disposé sur une branche (18a) dont la longueur correspond au moins à l'écart entre les éléments de fixation côté lampe (22a, 22b).

15. Lampe en applique selon la revendication 14,
**caractérisée en ce**
**que** le deuxième élément de fixation (22b) est un élément d'enclenchement coopérant avec la déformation en forme de griffe.

16. Lampe en applique selon l'une quelconque des revendications 2 à 15,
**caractérisée en ce**
**que** les éléments de fixation sont disposés de préférence de manière symétrique des deux côtés d'un plan médian longitudinal (E1) s'étendant à angle droit par rapport à la face arrière (25).

17. Lampe en applique selon l'une quelconque des revendications précédentes,
**caractérisée en ce**
**qu'**elle est adaptée pour former un bandeau lumineux avec d'autres lampes (1) du même type, elle présente, aux deux extrémités des parties avant et agissant sur ceux-ci, des éléments de fixation destinés à fixer la lampe (1) sur une cloison ou un plafond, et les éléments de fixation et les parties avant (8) sont conçus de telle manière que chaque élément de fixation puisse agir en même temps avec deux parties avant (8) voisines.

18. Lampe en applique selon la revendication 17,
**caractérisée en ce**
**que** l'élément de fixation côté plafond recouvre les parties avant (8) sous forme de U.

19. Lampe en applique selon la revendication 18,
**caractérisée en ce**
**que** les parties avant (8) présentent des parois de base (8a) s'étendant de manière transversale à la direction longitudinale du bandeau lumineux, et à partir des côtés intérieurs de celles-ci s'étendent des segments de paroi latérale (8a1, 8b1, 8dl, 8e1, 8f1) et l'élément de fixation côté plafond recouvre les parois de base (8a).

20. Lampe en applique selon l'une quelconque des revendications 17 à 19,
**caractérisée en ce**
**que** les éléments de fixation présentent des éléments d'assemblage pour l'emboîtement ou l'enclenchement.

21. Lampe en applique selon l'une quelconque des revendications 17 à 20,
**caractérisée en ce**
**qu'**au moins les parties avant (8) qui doivent être dirigées dans le bandeau lumineux à l'encontre d'autre parties avant (8), présentent au moins un élément d'assemblage (41, 42) sur leur face extérieure, qui est destiné à réaliser un assemblage avec la partie avant voisine (8).

22. Lampe en applique selon la revendication 21,
**caractérisée en ce**
**que** les éléments d'assemblage (41, 42) s'engagent l'un dans l'autre par complémentarité de forme.

23. Lampe en applique selon la revendication 22,
**caractérisée en ce**
**que** le premier élément d'assemblage (41) présente un élargissement en forme de tête (41a) et l'autre élément d'assemblage (42) présente une contre-dépouille (42a) recevant l'élargissement (41a).

24. Lampe en applique selon l'une quelconque des revendications 21 à 23,
**caractérisée en ce**
**que** les éléments d'assemblage (41, 42) sont disposés de manière centrale ou au moins deux éléments d'assemblage (41, 42) sont respectivement disposés de manière excentrique.

25. Lampe en applique selon l'une quelconque des revendications 21 à 24,
**caractérisée en ce**
**que** les éléments d'assemblage (41, 42) sont formés par des profils s'étendant de manière transversale, en particulier à angle droit, par rapport à la face arrière (25).

26. Lampe en applique selon l'une quelconque des revendications 22 à 25,
**caractérisée en ce**
**que**, par rapport à un plan médian longitudinal (E2) des parties avant (8), au moins les éléments d'assemblage (41, 42) ou également les parties de surface extérieure (43a, 43b) sont configurés de manière symétrique, mais contraire.

27. Lampe en applique selon la revendication 26,
**caractérisée en ce**
**que** les parties de surface extérieure (43a, 43b) sont axialement décalées et sont de préférence planes.

28. Lampe en applique selon l'une quelconque des revendications 17 à 27,
**caractérisée en ce**
**que** les éléments de fixation peuvent être assemblés par emboîtement ou enclenchement.
